# EUROPÄISCHE PATENTSCHRIFT

(11) **EP 0 882 837 B1**
(45) Veröffentlichungstag und Bekanntmachung des Hinweises auf die Patenterteilung: **18.09.2002**
(21) Anmeldenummer: 98107091.5
(22) Anmeldetag: 18.04.1998
(51) Int. Cl.: D21F 3/02

(54) **Pressmantel**
Press blanket
Courroie de pressage

(30) Priorität: 03.06.1997 DE 19723211
(43) Veröffentlichungstag der Anmeldung: 09.12.1998
(73) Patentinhaber: Voith Paper Patent GmbH, 89522 Heidenheim (DE)
(72) Erfinder: Matuschczyk, Uwe, 73321 Geislingen (DE)

(56) Entgegenhaltungen:
- EP-A- 0 354 743
- WO-A-92/02677
- DE-A- 4 438 354
- DE-U- 9 201 143

## Beschreibung

Die vorliegende Erfindung betrifft einen Preßmantel aus flexiblem Material für eine Preßvorrichtung zur Entwässerung einer Materialbahn in einem Preßspalt, insbesondere für Schuhpressen zur Papierherstellung, mit im wesentlichen in Umfangsrichtung verlaufenden Rillen in mindestens einer Oberfläche des Preßmantels und in das Mantelmaterial eingebetteten Verstärkungsfäden, von denen sich mindestens ein Teil im wesentlichen in Umfangsrichtung des Preßmantels erstreckt.

Preßmäntel mit Umfangsrillen in der Außenseite des Preßmantels sind bereits bekannt. Die Umgangsrillen dienen der Aufnahme von Wasser und verbessern die Trocknungseigenschaften des Preßmantels in einer Trockenpresse. Durch die Umfangsrillen wird jedoch die Gefahr von Rißbildungen im Preßmantel vergrößert, da das Mantelmaterial im Bereich der Rillen geschwächt ist. Erschwerend kommt hinzu, daß sich entstehende Risse längs der Rillen ausbreiten und vergrößern können.

Die Verwendung von Verstärkungsfäden im Mantelmaterial ist beispielsweise aus der DE-A-4438354 und der WO-A-92/02677 bekannt. Die Verstärkungsfäden dienen dazu, die Zugfestigkeit des Preßmantels zu erhöhen, da dieser insbesondere bei Schuhpressen sehr hohen Zugkräften ausgesetzt ist, die zu einem Bruch des Preßmantels führen können. Neben in Umfangsrichtung verlaufenden Verstärkungsfäden können auch in Achsrichtung des Preßmantels verlaufende Verstärkungsfäden vorgesehen werden.

Der Erfindung liegt die Aufgabe zugrunde, einen Preßmantel der eingangs genannten Art anzugeben, der sich durch große Haltbarkeit und Festigkeit auszeichnet. Insbesondere soll die Gefahr der Rißbildung verringert werden.

Diese Aufgabe wird erfindungsgemäß dadurch gelöst, daß die Verteilung der Rillen über die Oberfläche des Preßmantels in Abhängigkeit von der Verteilung der in Umfangsrichtung verlaufenden Verstärkungsfäden derart gewählt wird, daß die Rillen und die Verstärkungsfäden nicht einmal abschnittsweise sowohl radial übereinander als auch in der gleichen Richtung verlaufen.

Dadurch wird die Gefahr der Rißbildung im Bereich der Umfangsrillen deutlich reduziert. Es wurde nämlich festgestellt, daß die Gefahr der Rißbildung dort am größten ist, wo Umfangsrillen im wesentlichen in der gleichen Richtung verlaufen wie die im Mantelmaterial angeordneten Verstärkungsfäden. Die Verstärkungsfäden stellen nämlich ebenfalls eine Schwächung des Mantelmaterials dar, da sie ähnlich wie die Umfangsrillen als Kerbe wirken und die Rißbildungsgefahr vergrößern. Diese Rißbildungsgefahr ist deshalb besonders bedenklich, weil sich entstehende Risse sehr schnell am Rillengrund entlang um den gesamten Umfang des Preßmantels herum ausbreiten und dadurch die Gefahr des Berstens des Preßmantels sehr groß wird.

Durch den erfindungsgemäßen Preßmantel wird nun verhindert, daß die durch die Umfangsrillen und durch die Verstärkungsfäden gebildeten Schwachstellen des Preßmantels zusammenfallen und dadurch eine besonders große Rißbildungsgefahr entsteht. Durch die erfindungsgemäße Verteilung der Umfangsrillen einerseits und der Verstärkungsfäden andererseits wird verhindert, daß diese auch nicht abschnittsweise radial übereinander in derselben Richtung verlaufen und dadurch besonders geschwächte Abschnitte des Preßmantels entstehen. Die Verteilung der Umfangsrillen und der Verstärkungsfäden wird vielmehr gezielt so gewählt, daß die Verteilung voneinander abweicht und keine Abschnitte mit gleichem Verlauf der Umfangsrillen und der Verstärkungsfäden gegeben sind.

Nach einer Ausgestaltung der Erfindung werden die Rillen einerseits und die Verstärkungsfäden andererseits mit voneinander verschiedenen Neigungswinkeln zur Umfangsrichtung in den Preßmantel eingebracht. Durch die verschiedenen Neigungswinkel der Umfangsrillen und der Verstärkungsfäden wird sicher gewährleistet, daß auch nicht abschnittsweise im Preßmantel Umfangsrillen und Verstärkungsfäden radial übereinander und in der gleichen Richtung verlaufen, also eine doppelte Schwächung des Preßmantelmaterials auftritt. Grundsätzlich können Umfangsrillen und Verstärkungsfäden auch mit gleicher Neigung in den Preßmantel eingebracht werden, wenn darauf geachtet wird, daß die Umfangsrillen und die Verstärkungsfäden axial zueinander versetzt verlaufen. Durch unterschiedliche Neigungswinkel wird jedoch die Rißbildungsgefahr weiter verringert, da die Zuordnung zwischen den Umfangsrillen und den Verstärkungsfäden in Richtung der Preßmantelachse variiert.

Bevorzugt werden die Rillen mit einem größeren Neigungswinkel in den Preßmantel eingebracht als die Verstärkungsfäden. Insbesondere werden die Rillen mit einem Neigungswinkel eingebracht, der mindestens dreimal so groß ist wie der Neigungswinkel der Verstärkungsfäden. Diese Ausgestaltung hat sich sowohl für die Vermeidung der Rißbildung als auch für die Festigkeit des Preßmantels als besonders vorteilhaft herausgestellt.

Nach einer weiteren Ausgestaltung der Erfindung werden die Rillen mit einem Neigungswinkel in den Preßmantel eingebracht, der ein zum Neigungswinkel der Verstärkungsfäden umgekehrtes Vorzeichen aufweist. Auch durch diese Ausgestaltung wird sicher gewährleistet, daß im Preßmantel auch nicht abschnittsweise Umfangsrillen und Verstärkungsfäden radial übereinander und in gleicher Richtung verlaufen und dadurch besonders geschwächte Bereiche des Preßmantels gebildet werden.

Nach einer weiteren Ausgestaltung der Erfindung werden die Rillen mit einem axialen Abstand voneinander in den Preßmantel eingebracht, der von dem axialen Abstand abweicht, mit dem die Verstärkungsfäden in den Preßmantel eingebracht werden. Grundsätzlich können die Umfangsrillen und die Verstärkungsfäden auch mit jeweils gleichem axialen Abstand voneinander in den Preßmantel eingebracht werden, wenn hierbei wiederum darauf geachtet wird, daß die Umfangsrillen und die Verstärkungsfäden axial zueinander versetzt angeordnet sind. Auch durch unterschiedliche axiale Abstände zwischen den Umfangsrillen einerseits und den Verstärkungsfäden andererseits wird jedoch die Rißbildungsgefahr weiter vermindert, da auch in diesem Fall die Zuordnung zwischen den Umfangsrillen und den Verstärkungsfäden in Richtung der Preßmantelachse variiert.

Bevorzugt werden die Abstände der Rillen einerseits und die Abstände der Verstärkungsfäden andererseits so gewählt, daß sie kein gemeinsames, ganzzahliges Vielfaches haben. Hierdurch wird gewährleistet, daß der Verlauf der Umfangsrillen und der Verlauf der Verstärkungsfäden über die gesamte Preßmantellänge nicht zusammenfällt.

Nach einer weiteren Ausgestaltung der Erfindung werden die Rillen mit einem größeren Abstand voneinander in den Preßmantel eingebracht als der Abstand der Verstärkungsfäden voneinander. Insbesondere werden die Rillen mit einem Abstand voneinander in den Preßmantel eingebracht, der mindestens circa 1,15 mal so groß ist wie der Abstand der Verstärkungsfäden voneinander. Diese Ausgestaltung hat sich als besonders vorteilhaft herausgestellt.

Die Umfangsrillen können als ringförmig geschlossenen Rillen in den Preßmantel eingebracht werden. Nach einer anderen Ausgestaltung der Erfindung können die Umfangsrillen aber auch in Form einer um die Längsachse des Preßmantels verlaufenden Schraubenlinie in den Preßmantel eingebracht werden.

Ebenso können die Verstärkungsfäden als ringförmig geschlossene Verstärkungsfäden und als um die Längsachse des Preßmantels verlaufende Schraubenlinie in den Preßmantel eingebracht werden. Nach einer Ausgestaltung der Erfindung kann ein einziger Verstärkungsfaden schraubenlinienförmig eingebracht werden.

Nach einer anderen Ausgestaltung der Erfindung können zwei oder mehr Verstärkungsfäden schraubenlinienförmig in den Preßmantel eingebracht werden. Insbesondere werden die Verstärkungsfäden dabei in Form einer Mehrfachschraubenlinie eingebracht.

Nach einer weiteren Ausgestaltung der Erfindung werden mehrere Verstärkungsfäden in radial übereinanderliegenden Schichten in den Preßmantel eingebracht. Hierdurch kann die Zugfestigkeit des Preßmantels erhöht oder bei gleichbleibender Zugfestigkeit der Querschnitt der Verstärkungsfäden verringert werden.

Nach einer weiteren Ausgestaltung der Erfindung wird die Verteilung der Verstärkungsfäden in den übereinander liegenden radialen Schichten des Preßmantels so gewählt, daß auch nicht abschnittsweise im Preßmantel Verstärkungsfäden radial übereinander und in der gleichen Richtung verlaufen. Durch diese Ausgestaltung wird wiederum gewährleistet, daß der Preßmantel keine mehrfach geschwächten Abschnitte aufweist, in welchen die Rißbildungsgefahr besonders groß ist.

Nach einer weiteren Ausgestaltung der Erfindung werden zusätzlich zu den in Umfangsrichtung verlaufenden Verstärkungsfäden auch in Achsrichtung des Preßmantels verlaufende Verstärkungsfäden in das Preßmantelmaterial eingebracht. Die Gesamtfestigkeit des Preßmantels wird hierdurch weiter verbessert. Bevorzugt verlaufen die Achsfäden in einer radial weiter innen liegenden Schicht des Preßmantels als die Umfangsfäden. Grundsätzlich können die Umfangsfäden aber auch radial weiter innen liegend eingebracht werden.

Die nach dem erfindungsgemäßen Verfahren hergestellten Preßmäntel, die ebenfalls in der geschilderten Weise weitergebildet sein können, weisen entsprechend die hierzu genannten Vorteile auf.

Zwei Ausführungsbeispiele der Erfindung sind in der Zeichnung dargestellt und werden nachfolgend beschrieben. Es zeigen, jeweils in schematischer Darstellung,
- Fig. 1: einen Querschnitt durch einen Teil einer ersten Variante des erfindungsgemäßen Preßmantels,
- Fig. 2: eine Darstellung gemäß Fig. 1 einer Variante des erfindungsgemäßen Preßmantels und
- Fig. 3: einen Abschnitt eines Preßmantels nach dem Stand der Technik.

Wie man Fig. 3 entnimmt, sind bei einem üblichen Preßmantel eine Vielzahl von Umfangsrillen 1 über den Preßmantel 2 verteilt angeordnet. Insbesondere folgt eine Vielzahl von Umfangsrillen 1 in Achsrichtung 3 des Preßmantels 2 aufeinander. Die Umfangsrillen 1 können dabei als ringförmige Endlosrillen oder als schraubenlinienförmig um die Längsachse des Preßmantels 2 angeordnete Rillen ausgebildet sein.

Radial innerhalb der Umfangsrillen 1 sind in dem Preßmantelmaterial 2 Verstärkungsfäden 4 und 5 angeordnet, wobei die Verstärkungsfäden 5 in Axialrichtung 3 und die Verstärkungsfäden 4 im wesentlichen in Umfangsrichtung des Preßmantels 2 verlaufen. Wie man sieht, liegen die in Umfangsrichtung verlaufenden Verstärkungsfäden 4 jeweils radial unterhalb der Umfangsrillen 1. Zwischen den Umfangsrillen 1 und den Verstärkungsfäden 4 entstehen dadurch zweifach geschwächte Abschnitte des Preßmantels 2, woraus sich eine besonders große Rißbildungsgefahr in diesen Abschnitten ergibt. Dieses Problem wird noch dadurch vergrößert, daß sich entstehende Risse längs des Grundes der Rillen 1 über den gesamten Umfang des Preßmantels 2 ausbreiten können, so daß der Preßmantel 2 aufplatzen kann.

Bei der in Fig. 1 dargestellten ersten Variante eines erfindungsgemäßen Preßmantels 2 liegen die in Umfangsrichtung verlaufenden Verstärkungsfäden dagegen nicht radial unterhalb der Umfangsrillen 1. Dies wird, wie in Fig. 1b) dargestellt, dadurch gewährleistet, daß die Umfangsrillen 1 und die Verstärkungsfäden 4 zur Umfangsrichtung 6 des Preßmantels 2 gegensinnig geneigt verlaufen. Das heißt, die Umfangsrillen 1 schließen mit der Umfangsrichtung 6 einen Winkel α_{R}, welcher zu dem Winkel α_{UF}, den die Verstärkungsfäden 4 mit der Umfangsrichtung 6 einschließen, umgekehrtes Vorzeichen aufweist. Wie man sieht, ist der Betrag des Winkels α_{R} außerdem größer als der Betrag des Winkels α_{UF}. Die Umfangsrillen 1 verlaufen also unter einem größeren Neigungswinkel zur Umfangsrichtung 6 als die Verstärkungsfäden 4. Durch das umgekehrte Vorzeichen der jeweiligen Neigungswinkel α_{R} und α_{UF} ist sichergestellt, daß der Preßmantel 2 keine Querschnittsebenen aufweist, in welchen die Umfangsrillen 1 und die Verstärkungsfäden 4 auch nur abschnittsweise in derselben Orientierung radial übereinander verlaufen. Eine zweifache Schwächung des Preßmantels 2 wird hierdurch vermieden.

Bei der in Fig. 2 dargestellten Variante des erfindungsgemäßen Preßmantels 2 verlaufen die Umfangsrillen 1 und die Verstärkungsfäden 4 unter gleichsinniger Neigung zur Umfangsrichtung 6. Der Betrag der Neigungswinkel α_{R} und α_{UF} ist aber unterschiedlich. Der Neigungswinkel α_{R} der Umfangsrillen 1 ist nämlich größer, insbesondere mindestens dreimal so groß gewählt wie der Neigungswinkel α_{UF} der Verstärkungsfäden 4. Auch hierdurch ist gewährleistet, daß der Preßmantel 2 keine Querschnittsebenen aufweist, in welchen die Umfangsrillen 1 und die Verstärkungsfäden 4 auch nur abschnittsweise in derselben Richtung verlaufen. Auch bei dieser Variante sind daher keine doppelt geschwächten Abschnitte des Preßmantels 2 vorhanden.

Neben dem dargestellten gekreuzten Verlauf der Umfangsrillen 1 und der Verstärkungsfäden 4 können diese auch so axial zueinander versetzt über den Umfang des Preßmantels 2 verteilt angeordnet sein, daß ebenfalls keine Querschnittsebenen des Preßmantels vorhanden sind, in welchen Umfangsrillen 1 und Verstärkungsfäden 4 auch nur abschnittsweise in derselben Richtung verlaufen. Vielmehr sind in den Querschnittsebenen entweder nur Umfangsrillen 1 oder nur Verstärkungsfäden 4 vorhanden.

In allen Fällen ergibt sich ein Preßmantel mit besonders geringer Rißbildungsgefahr trotz hoher Zugfestigkeit und guter Wasseraufnahmefähigkeit. Die Stabilität des Preßmantels 2 ist zusätzlich durch die dargestellten Axialfäden 5 verstärkt.

### Bezugszeichenliste

- 1: Umfangsrille
- 2: Preßmantel
- 3: Axialrichtung
- 4: Verstärkungsfaden
- 5: Verstärkungsfaden
- 6: Umfangsrichtung
- α_{R}: Neigungswinkel von 1
- α_{UF}: Neigungswinkel von 4
- d_{R}: Abstand von 1
- d_{UF}: Abstand von 4

## Patentansprüche

1. Preßmantel aus flexiblem Material für eine Preßvorrichtung zur Entwässerung einer Materialbahn in einem Preßspalt, insbesonders für Schuhpressen zur Papierherstellung, mit im wesentlichen in Umfangsrichtung (6) verlaufenden Rillen (1) in mindestens einer Oberfläche des Preßmantels (2) und in das Mantelmaterial eingebetteten Verstärkungsfäden (4, 5), von denen sich mindestens ein Teil (4) im wesentlichen in Umfangsrichtung (6) des Preßmantels (2) erstreckt,
**dadurch gekennzeichnet,**
**daß** die Verteilung der Rillen (1) über die Oberfläche des Preßmantels (2) in Abhängigkeit von der Verteilung der in Umfangsrichtung (6) verlaufenden Verstärkungsfäden (4) derart gewählt ist, daß die Rillen (1) und die Verstärkungsfäden (4) nicht einmal abschnittsweise sowohl radial übereinander als auch in der gleichen Richtung verlaufen.

2. Preßmantel nach Anspruch 1,
**dadurch gekennzeichnet,**
**daß** die Rillen (1) einerseits und die Verstärkungsfäden (4) andererseits voneinander verschiedene Neigungswinkel (α_{R}, α_{UF}) zur Umfangsrichtung (6) des Preßmantels (2) aufweisen.

3. Preßmantel nach Anspruch 2,
**dadurch gekennzeichnet,**
**daß** die Rillen (1) einen größeren Neigungswinkel (α_{R}) aufweisen als der Neigungswinkel (α_{UF}) der Verstärkungsfäden (4).

4. Preßmantel nach Anspruch 3,
**dadurch gekennzeichnet,**
**daß** die Rillen (1) einen Neigungswinkel (α_{R}) aufweisen, der mindestens dreimal so groß ist wie der Neigungswinkel (α_{UF}) der Verstärkungsfäden (4).

5. Preßmantel nach einem der Ansprüche 2 bis 4,
**dadurch gekennzeichnet,**
**daß** der Neigungswinkel (α_{R}) der Rillen (1) umgekehrtes Vorzeichen aufweist wie der Neigungswinkel (α_{UF}) der Verstärkungsfäden (4).

6. Preßmantel nach einem der Ansprüche 1 bis 5,
**dadurch gekennzeichnet,**
**daß** die Rillen (1) einen axialen Abstand (d_{R}) voneinander aufweisen, der von dem axialen Abstand (d_{UF}) abweicht, den die Verstärkungsfäden (4) voneinander aufweisen.

7. Preßmantel nach Anspruch 6,
**dadurch gekennzeichnet,**
**daß** die Abstände (d_{R}, d_{UF}) der Rillen (1) einerseits und der Verstärkungsfäden (4) andererseits kein gemeinsames ganzzahliges Vielfaches aufweisen.

8. Preßmantel nach Anspruch 6 oder 7,
**dadurch gekennzeichnet,**
**daß** der Abstand (d_{R}) der Rillen (1) voneinander größer ist als der Abstand (d_{UF}) der Verstärkungsfäden (4) voneinander.

9. Preßmantel nach Anspruch 8,
**dadurch gekennzeichnet,**
**daß** der Abstand (d_{R}) der Rillen (1) mindestens 1,15 mal so groß ist wie der Abstand (d_{UF}) der Verstärkungsfäden (4).

10. Preßmantel nach einem der Ansprüche 1 bis 9,
**dadurch gekennzeichnet,**
**daß** die Rillen (1) ringförmig um den Umfang des Preßmantels (2) geschlossen sind.

11. Preßmantel nach einem der Ansprüche 1 bis 9,
**dadurch gekennzeichnet,**
**daß** die Rillen (1) eine um die Längsachse des Preßmantels (2) verlaufende Schraubenlinie bilden.

12. Preßmantel nach einem der Ansprüche 1 bis 11,
**dadurch gekennzeichnet,**
**daß** die Verstärkungsfäden (4) ringförmig geschlossen sind.

13. Preßmantel nach einem der Ansprüche 1 bis 11,
**dadurch gekennzeichnet,**
**daß** die Verstärkungsfäden (4) eine Schraubenlinie um die Längsachse des Preßmantels (2) bilden.

14. Preßmantel nach Anspruch 13,
**dadurch gekennzeichnet,**
**daß** ein einziger schraubenlinienförmiger Verstärkungsfaden (4) vorhanden ist.

15. Preßmantel nach Anspruch 13,
**dadurch gekennzeichnet,**
**daß** zwei oder mehr schraubenlinienförmige Verstärkungsfäden (4) vorhanden sind.

16. Preßmantel nach Anspruch 15,
**dadurch gekennzeichnet,**
**daß** die Verstärkungsfäden (4) eine Mehrfachschraubenlinie bilden.

17. Preßmantel nach einem der Ansprüche 1 bis 16,
**dadurch gekennzeichnet,**
**daß** mehrere Verstärkungsfäden (4) in radial übereinander liegenden Schichten des Preßmantels (2) vorhanden sind.

18. Preßmantel nach Anspruch 17,
**dadurch gekennzeichnet,**
**daß** die Verteilung der Verstärkungsfäden (4) in den übereinanderliegenden radialen Schichten des Preßmantels (2) so gewählt ist, daß im Preßmantel (2) auch nicht abschnittsweise Verstärkungsfaden (4) radial übereinander und in der gleichen Richtung verlaufen.,

19. Preßmantel nach einem der Ansprüche 1 bis 18,
**dadurch gekennzeichnet,**
**daß** zusätzlich zu den in Umfangsrichtung (6) verlaufenden Verstärkungsfäden (4) auch in Achsrichtung (3) des Preßmantels (2) verlaufende Verstärkungsfäden (5) vorhanden sind.

20. Preßmantel nach Anspruch 19,
**dadurch gekennzeichnet,**
**daß** die in Achsrichtung (3) verlaufenden Verstärkungsfäden (5) radial weiter innen angeordnet sind als die in Umfangsrichtung (6) verlaufenden Verstärkungsfäderi (4).

21. Preßmantel nach Anspruch 19,
**dadurch gekennzeichnet,**
**daß** die in Achsrichtung (3) verlaufenden Verstärkungsfäden (5) radial weiter außen angeordnet sind als die in Umfangsrichtung (6) verlaufenden Verstärkungsfäden (4).

## Claims

1. Press cover of flexible material for a pressing apparatus for dewatering a material web in a press nip, in particular for shoe presses for papermaking, having grooves (1) running substantially in the circumferential direction (6) in at least one surface of the press cover (2) and reinforcing filaments (4, 5) embedded in the cover material, of which at least some (4) extend substantially in the circumferential direction (6) of the press cover (2), **characterized in that** the distribution of the grooves (1) over the surface of the press cover (2) is chosen, depending on the distribution of the reinforcing filaments (4) running in the circumferential direction (6), in such a way that the grooves (1) and the reinforcing filaments (4) do not run one above another, nor in the same direction, not even in some sections.

2. Press cover according to Claim 1, **characterized in that** the grooves (1), on the one hand, and the reinforcing filaments (4), on the other hand, have mutually different angles of inclination (α_{R}, α_{UF}) to the circumferential direction (6) of the press cover (2).

3. Press cover according to Claim 2, **characterized in that** the grooves (1) have a greater angle of inclination (α_{R}) than the angle of inclination (α_{UF}) of the reinforcing filaments (4).

4. Press cover according to Claim 3, **characterized in that** the grooves (1) have an angle of inclination (α_{R}) which is at least three times as great as the angle of inclination (α_{UF}) of the reinforcing filaments (4).

5. Press cover according to one of Claims 2 to 4, **characterized in that** the angle of inclination (α_{R}) of the grooves (1) has the opposite sign to that of the angle of inclination (α_{UF}) of the reinforcing filaments (4).

6. Press cover according to one of Claims 1 to 5, **characterized in that** the grooves (1) have an axial spacing (d_{R}) from one another which differs from the axial spacing (d_{UF}) of the reinforcing filaments (4) from one another.

7. Press cover according to Claim 6, **characterized in that** the spacings (d_{R}, d_{UF}) of the grooves (1), on the one hand, and of the reinforcing filaments (4), on the other hand, do not exhibit a common integer multiple.

8. Press cover according to Claim 6 or 7, **characterized in that** the spacing (d_{R}) of the grooves (1) from one another is greater than the spacing (d_{UF}) of the reinforcing filaments (4) from one another.

9. Press cover according to Claim 8, **characterized in that** the spacing (d_{R}) of the grooves (1) is at least 1.15 times as great as the spacing (d_{UF}) of the reinforcing filaments (4).

10. Press cover according to one of Claims 1 to 9, **characterized in that** the grooves (1) are closed annularly around the circumference of the press cover (2) .

11. Press cover according to one of Claims 1 to 9, **characterized in that** the grooves (1) form a helix running around the longitudinal axis of the press cover (2).

12. Press cover according to one of Claims 1 to 11, **characterized in that** the reinforcing filaments (4) are closed annularly.

13. Press cover according to one of Claims 1 to 11, **characterized in that** the reinforcing filaments (4) form a helix around the longitudinal axis of the press cover (2).

14. Press cover according to Claim 13, **characterized in that** there is a single helical reinforcing filament (4) .

15. Press cover according to Claim 13, **characterized in that** there are two or more helical reinforcing filaments (4).

16. Press cover according to Claim 15, **characterized in that** the reinforcing filaments (4) form a multiple helix.

17. Press cover according to one of Claims 1 to 16, **characterized in that** there is a plurality of reinforcing filaments (4) in layers of the press cover (2) lying radially one above another.

18. Press cover according to Claim 17, **characterized in that** the distribution of the reinforcing filaments (4) in the layers of the press cover (2) lying radially on one another is chosen such that in the press cover (2), reinforcing filaments (4) do not run radially one above another and in the same direction, not even in some sections.

19. Press cover according to one of Claims 1 to 18, **characterized in that**, in addition to the reinforcing filaments (4) running in the circumferential direction (6), there are also reinforcing filaments (5) running in the axial direction (3) of the press cover (2).

20. Press cover according to Claim 19, **characterized in that** the reinforcing filaments (5) running in the axial direction (3) are arranged radially further in than the reinforcing filaments (4) running in the circumferential direction (6).

21. Press cover according to Claim 19, **characterized in that** the reinforcing filaments (5) running in the axial direction (3) are arranged radially further out than the reinforcing filaments (4) running in the circumferential direction (6).

## Revendications

1. Courroie de pressage en matériau souple pour un dispositif de pressage en vue de l'égouttage d'une bande de matériau dans une ligne de contact, en particulier des presses à sabot pour la fabrication du papier, comprenant des gorges (1) s'étendant essentiellement dans la direction périphérique (6) dans au moins une surface de la courroie de pressage (2) et des fils de renforcement (4, 5) noyés dans le matériau de la courroie, dont au moins une partie (4) s'étend essentiellement dans la direction périphérique (6) de la courroie de pressage (2), **caractérisée en ce que** la répartition des gorges (1) sur la surface de la courroie de pressage (2) est sélectionnée en fonction de la répartition des fils de renforcement (4) s'étendant dans la direction périphérique (6) de telle sorte que les gorges (1) et les fils de renforcement (4) ne s'étendent même pas par section à la fois radialement les uns sur les autres et dans la même direction.

2. Courroie de pressage selon la revendication 1, **caractérisée en ce que** les gorges (1) d'une part et les fils de renforcement (4) d'autre part présentent des angles d'inclinaison (α_{R}, α_{UF}) différents les uns des autres par rapport à la direction périphérique (6) de la courroie de pressage (2).

3. Courroie de pressage selon la revendication 2, **caractérisée en ce que** les gorges (1) présentent un angle d'inclinaison (α_{R}) plus important que l'angle d'inclinaison (α_{UF}) des fils de renforcement (4).

4. Courroie de pressage selon la revendication 3, **caractérisée en ce que** les gorges (1) présentent un angle d'inclinaison (α_{R}) qui est au moins trois fois plus grand que l'angle d'inclinaison (α_{UF}) des fils de renforcement (4).

5. Courroie de pressage selon l'une quelconque des revendications 2 à 4, **caractérisée en ce que** l'angle d'inclinaison (α_{R}) des gorges (1) présente un signe inverse de l'angle d'inclinaison (α_{UF}) des fils de renforcement (4).

6. Courroie de pressage selon l'une quelconque des revendications 1 à 5, **caractérisée en ce que** les gorges (1) présentent une distance axiale (d_{R}) les unes des autres, qui diffère de la distance axiale (d_{UF}) que présentent les fils de renforcement (4) les uns des autres.

7. Courroie de pressage selon la revendication 6, **caractérisée en ce que** les distances (d_{R}, d_{UF}) des gorges (1) d'une part et des fils de renforcement (4) d'autre part ne présentent pas de multiple entier commun.

8. Courroie de pressage selon la revendication 6 ou 7, **caractérisée en ce que** la distance (d_{R}) des gorges (1) les unes des autres est supérieure à la distance (d_{UF}) des fils de renforcement (4) les uns des autres.

9. Courroie de pressage selon la revendication 8, **caractérisée en ce que** la distance (d_{R}) des gorges (1) est au moins 1,15 fois plus grande que la distance (d_{UF}) des fils de renforcement (4).

10. Courroie de pressage selon l'une quelconque des revendications 1 à 9, **caractérisée en ce que** les gorges (1) sont fermées en forme d'anneau autour de la périphérie de la courroie de pressage (2).

11. Courroie de pressage selon l'une quelconque des revendications 1 à 9, **caractérisée en ce que** les gorges (1) forment une hélice s'étendant autour de l'axe longitudinal de la courroie de pressage (2).

12. Courroie de pressage selon l'une quelconque des revendications 1 à 11, **caractérisée en ce que** les fils de renforcement (4) sont fermés en forme d'anneau.

13. Courroie de pressage selon l'une quelconque des revendications 1 à 11, **caractérisée en ce que** les fils de renforcement (4) forment une hélice autour de l'axe longitudinal de la courroie de pressage (2) .

14. Courroie de pressage selon la revendication 13, **caractérisée en ce qu'**il est prévu un fil de renforcement (4) unique de forme hélicoïdale.

15. Courroie de pressage selon la revendication 13, **caractérisée en ce qu'**il est prévu deux fils de renforcement (4) ou plus, de forme hélicoïdale.

16. Courroie de pressage selon la revendication 15, **caractérisée en ce que** les fils de renforcement (4) forment une hélice multiple.

17. Courroie de pressage selon l'une quelconque des revendications 1 à 16, **caractérisée en ce que** plusieurs fils de renforcement (4) sont prévus dans des couches superposées radialement de la courroie de pressage (2).

18. Courroie de pressage selon la revendication 17, **caractérisée en ce que** la répartition des fils de renforcement (4) dans les couches radiales superposées de la courroie de pressage (2) est sélectionnée de telle sorte que des fils de renforcement (4) ne s'étendent pas non plus par section radialement les uns sur les autres et dans la même direction.

19. Courroie de pressage selon l'une quelconque des revendications 1 à 18, **caractérisée en ce qu'**en plus des fils de renforcement (4) s'étendant dans la direction périphérique (6), on prévoit également des fils de renforcement (5) s'étendant dans la direction axiale (3) de la courroie de pressage (2).

20. Courroie de pressage selon la revendication 19, **caractérisée en ce que** les fils de renforcement (5) s'étendant dans la direction axiale (3) sont disposés radialement plus à l'intérieur que les fils de renforcement (4) s'étendant dans la direction périphérique (6) .

21. Courroie de pressage selon la revendication 19, **caractérisée en ce que** les fils de renforcement (5) s'étendant dans la direction axiale (3) sont disposés radialement plus à l'extérieur que les fils de renforcement (4) s'étendant dans la direction périphérique (6).
